# EUROPÄISCHE PATENTSCHRIFT

(11) **EP 0 148 383 B1**
(45) Veröffentlichungstag und Bekanntmachung des Hinweises auf die Patenterteilung: **02.03.1988**
(21) Anmeldenummer: 84114171.6
(22) Anmeldetag: 23.11.1984
(51) Int. Cl.: H01R 23/70, H01R 13/627

(54) **Mit einer Verriegelungsvorrichtung versehene Steckeranordnung**
Plug assembly provided with a locking device
Ensemble à prise pourvu d'un dispositif à verrouillage

(30) Priorität: 25.11.1983 DE 8333952 U; 18.10.1984 DE 8430680 U
(43) Veröffentlichungstag der Anmeldung: 17.07.1985
(73) Patentinhaber: Siemens Nixdorf Informationssysteme Aktiengesellschaft, 33102 Paderborn (DE)
(72) Erfinder: Poguntke, Eberhard, D-4799 Borchen 2 (DE); Flotho, Helmut, D-4798 Fürstenberg (DE)
(74) Vertreter: Schaumburg, Thoenes & Thurn

(56) Entgegenhaltungen:
- EP-A- 0 068 440
- EP-A- 0 075 070
- EP-A- 0 077 432
- DE-U- 8 333 952
- DE-U- 8 430 680
- GB-A- 2 082 401
- US-A- 3 993 390
- IBM TECHNICAL DISCLOSURE BULLETIN, Band 23, Nr. 3, August 1980, Seiten 1140-1141, New York, US; E.R. BUCHER, JR.: "Connector retaining clip"

## Beschreibung

Die Erfindung betrifft eine Steckeranordnung, umfassend eine Anschlußstifte zur Verbindung mit einer Leiterplatte tragende Stiftleiste und eine auf die Anschlußstifte aufsteckbare Buchsenleiste, die im aufgesteckten Zustand an der Stiftleiste durch mindestens eine C-förmige Klammer verriegelbar ist, umfassend einen Mittelabschnitt, dessen Länge gleich der in Steckrichtung gemessenen Abmessung der zusammengesteckten Teile ist, und an den Enden des Mittelabschnittes ansetzende C-Klauen, welche die zusammengesteckten Teile hintergreifen.

Bei Steckeranordnungen der vorstehend genannten Art werden die Anschlußstifte der Stiftleiste in der Regel mit einer Leiterplatte verlötet, während die Buchsenleiste beispielsweise mit einem Flachbandkabel verbunden wird. Die Verriegelung der zusammengesteckten Teile wird gefordert, um ein unbeabsichtigtes Lösen der Steckerverbindung zu vermeiden.

Bei einer aus der GB-A-2 082 401 bekannten Steckeranordnung ist die Stiftleiste mit einem Verriegelungsmechanismus in Form von Schnappriegeln versehen, die sich in an den beiden Seiten der Stiftleiste befestigten Scharnieren drehen. Beim Einschieben oder Aufstecken der Buchsenleiste stößt die Gehäusekante der Buchsenleiste gegen vorstehende Hebel der Schnappriegel, so daß diese selbsttätig um das Buchsenleistengehäuse herumschnappen und damit eine feste Verriegelung der Buchsenleiste an der Stiftleiste bewirken.

Eine derartige Konstruktion hat den Nachteil, daß sie relativ aufwendig und daher teuer ist. Ferner wird bei dieser Konstruktion der Steckeranordnung zum Beispiel mit einer Leiste von 13 Stiftpaaren für die Riegelanordnung noch einmal soviel Platz auf der Leiterplatte benötigt wie für die Stiftleiste selbst. Der Platzbedarf wird noch dadurch vergrößert, daß in der Offenstellung die Riegel nach außen abstehen, so daß in diesem Bereich keine Baugruppen oder benachbarte Steckeranordnungen vorgesehen sein können.

Bei einer aus der EP-A-0 075 070 bekannten Steckeranordnung der eingangs genannten Art sind die zur Verriegelung der Steckerteile dienenden C-förmigen Klammern einstückig mit einem sie verbindenden Balken ausgebildet, der sich etwa in der Längsmitte der Mittelabschnitte der Klammern senkrecht zu diesen erstreckt. An dem Querbalken sind Fortsätze ausgebildet, die sich in einem der Dicke einer Leiterplatte entsprechenden Abstand von den Mittelabschnitten der Klammern parallel zu diesen erstrecken, so daß die gesamte Klammeranordnung auf eine Leiterplatte aufgeschoben werden kann.

Die Klauen an den Klammern verhindern ein Abziehen der Klammeranordnung von der Leiterplatte sowie ein Abziehen des mit einer Anschlußleitung verbundenen Steckerteils von der Stiftleiste entgegen der Steckrichtung.

Die vorstehend beschriebene Klammeranordnung stellt ein herstellungstechnisch relativ kompliziertes Teil dar. Da derartige Teile üblicherweise aus Kunststoff gespritzt werden, ist zur Herstellung der bekannten Klammeranordnung ein relativ kompliziertes Formwerkzeug erforderlich. Dieser Aufwand fällt noch umso mehr ins Gewicht, als die bekannte Klammeranordnung jeweils nur für eine bestimmte Leiterplattenstärke und eine bestimmte Steckeranordnung verwendbar ist, da der gegenseitige Abstand der C-förmigen Klammern festliegt und einer Stiftleiste mit einer bestimmten Anzahl von Anschlußstiften angepaßt ist. Die hohen Werkzeugkosten müssen somit mehrfach aufgewendet werden, um eine entsprechende Anzahl unterschiedlicher Klammeranordnungen herzustellen. Darüber hinaus erhöht sich der Aufwand für die Lagerhaltung derartiger Klammeranordnungen.

Der Erfindung liegt die Aufgabe zugrunde, eine Steckeranordnung der bekannten Art mit einer C-förmigen Klammer so auszubilden, daß die Klammer einfach und preiswert herzustellen und nach dem Löten der Leiterplatte zu montieren ist, bei der Montage und im montierten Zustand wenig Platz benötigt und für Steckeranordnungen mit unterschiedlich vielen Anschlußstiften verwendbar ist.

Diese Aufgabe wird erfindungsgemäß dadurch gelöst, daß an einer C-Klaue mindestens ein elastisch verformbarer Abschnitt ausgebildet ist, der eine Rastnase zum Hintergreifen eines aus der Stiftleiste herausragenden Anschlußstiftes trägt.

Die erfindungsgemäße Klammer verriegelt die Buchsenleiste mit der Stiftleiste ebenso zuverlässig, wie dies bei den vorstehend beschriebenen bekannten Anordnungen der Fall ist. Die erfindungsgemäße Klammer ist jedoch äußerst einfach und preiswert herzustellen und benötigt beiderseits der Enden der Stiftleiste nur einen der Breite des Mittelabschnittes der Klammer entsprechenden Platz. Die erfindungsgemäße Ausbildung der einen C-Klaue ermöglicht es, eine einzelne C-förmige Klammer an der Steckeranordnung ohne zusätzliche Befestigungselemente so festzulegen, daß sie sich nicht selbsttätig lösen kann. Bei der erfindungsgemäßen Klammer genügt eine elastische Verformbarkeit des an der C-Klaue ausgebildeten die Rastnase tragenden Abschnittes, während die Klammer insgesamt praktisch starr ausgebildet sein kann. Der Querschnitt der Klammerabschnitte ist vorzugsweise im wesentlichen rechteckig, insbesondere quadratisch, so daß die Klammer mit ihren ebenen Außenflächen dicht an den entsprechenden Gegenflächen der Teile der Steckeranordnung bzw. an der Leiterplatte anliegen kann. Zweckmäßigerweise besteht die Klammer aus einem wärmebeständigen Kunststoff, so daß die Steckeranordnung zusammen mit der Klammer beispielsweise in ein Lötbad eingetaucht werden kann.

Gemäß einer ersten Ausführungsform der Erfindung ist der elastisch verformbare Abschnitt von einer elastisch auslenkbaren Zunge gebildet. Diese läßt sich an der Klammer auf einfache Weise dadurch herstellen, daß die die Stiftleiste hintergreifende C-Klaue der Klammer, die vorzugsweise länger als die andere C-Klaue der Klammer ist, an ihrem freien Ende durch eine Einkerbung gabelförmig gespalten ist. Die Rastnase kann dadurch gebildet werden, daß in einer den Anschlußstiften zugekehrten Fläche der Zunge eine Aussparung vorgesehen ist, deren Abmessung in Längsrichtung der C-Klaue gleich dem Abstand zweier Anschlußstifte zuzüglich deren Durchmesser ist. Wenn die Klammer aufgesteckt ist, liegt einer der Anschlußstifte an der einen Flanke der Aussparung an, während hinter dem benachbarten Anschlußstift die Rastnase einschnappt. Durch Auslenken der Zunge kann der Rasteingriff gelöst und die Klammer wieder abgenommen werden.

Für den Fall, daß die Stiftleiste zwei in einem Abstand nebeneinander verlaufende Stiftreihen trägt, ist es zweckmäßig, den Querschnitt der die Stiftleiste hintergreifenden C-Klaue so zu wählen, daß diese zwischen die Stiftreihen einschiebbar ist.

Die Klammer muß gelöst werden, wenn die Buchsenleiste von der Stiftleiste getrennt werden soll. Dabei kann die Klammer mit ihrer an der Buchsenleiste sitzenden C-Klaue von der Baueinheit abgeschwenkt werden, während die andere C-Klaue, die einen Anschlußstift der Stiftleiste hintergreift, an der Stiftleiste sitzen bleibt.

Bei einer weiteren Ausführungsform der Erfindung, bei der die Riegelanordnung für diesen Lösungsvorgang der C-förmigen Klammer besonders geeignet ist, ist der Mittelabschnitt der Klammer zumindest teilweise in Richtung zu der die Stiftleiste hintergreifenden C-Klaue hin verjüngt ausgebildet.

Durch die Ausbildung wird erreicht, daß die C-förmige Klammer die zum Abbiegen des Mittelabschnittes von der Einheit aus der Buchsenleiste und Stiftleiste erforderliche Elastizität erhält. Wenn eine Verjüngung des Mittelabschnitts in Richtung zu der die Stiftleiste hintergreifenden C-Klaue vorgesehen ist, so kann die Klammer an der anderen C-Klaue ergriffen und diese mit dem Mittelabschnitt von der Einheit aus Buchsenleiste und Stiftleiste abgebogen werden. Die elastische Verformung erfolgt dabei in erster Linie in dem Teil des Mittelabschnittes, der verjüngt ist, während die C-Klaue, die die Stiftleiste hintergreift, an dieser in unveränderter Lage sitzen bleibt. Somit kann dann die Buchsenleiste von der Stiftleiste getrennt werden. Wenn dann wieder eine Buchsenleiste auf die Stiftleiste zu setzen ist, muß lediglich die C-förmige Klammer wie beim Lösen erneut abgebogen werden und rastet nach Ansetzen der Buchsenleiste an die Stiftleiste hinter die Buchsenleiste ein.

Für diesen Vorgang des Lösens der C-förmigen Klammer und des anschließenden erneuten Ansetzens an die Einheit aus Buchsenleiste und Stiftleiste ist es besonders vorteilhaft, wenn mindestens eine C-Klaue mit dem Mittelabschnitt einen Winkel einschließt, der geringfügig kleiner als der von den beiden durch die C-förmige Klammer umschlossenen Seiten der Buchsenleiste bzw. der Stiftleiste gebildete Winkel ist.

Durch diese Weiterbildung der Erfindung wird erreicht, daß die Verriegelungswirkung von Buchsenleiste und Stiftleiste verstärkt wird, denn wenn die C-förmige Klammer an diese beiden Teile angesetzt wird, so ergibt sich durch das Konvergieren der beiden C-Klauen ein Klemmsitz der Klammer an der Einheit aus Buchsenleiste und Stiftleiste.

Der elastisch verformbare Abschnitt der die Stiftleiste hintergreifenden C-Klaue kann auch vorteilhaft als ein Materialsteg ausgebildet sein, der eine die C-Klaue durchsetzende Aussparung begrenzt.

Diese Weiterbildung der Erfindung sieht also eine Schwächung des Materials unter dem Materialsteg vor, die durch die Aussparung hervorgerufen wird. Der Materialsteg selbst kann dann relativ leicht durch Druckwirkung in Richtung zu der Aussparung hin elastisch verformt werden, so daß dadurch die Rastnase beim Ansetzen der C-förmigen Klammer an die Stiftleiste an einem Anschlußstift vorbeigeführt werden kann. Andererseits ergibt sich aber ein besonders festes Hintergreifen des Anschlußstiftes, denn der elastisch verformbare Abschnitt kann durch geeignete Wahl der Aussparung leicht so stabil bemessen sein, daß er mit einer relativ starken Rückstellkraft in seine Ausgangslage zurückbewegt wird. Zweckmäßig hat die die Stiftleiste hintergreifende C-Klaue an ihrer Außenseite nahe dem Übergang zum Mittelabschnitt eine Werkzeug-Eingriffsnut.

Dies ist dann von Vorteil, wenn die C-förmige Klammer infolge Alterung oder zu starken Abbiegens des Mittelabschnittes zerbrochen sein sollte. Dann kann die an der Stiftleiste sitzende C-Klaue leicht mit einem Werkzeug ergriffen und von der Stiftleiste abgezogen werden.

Die erfindungsgemäße Steckeranordnung ermöglicht bei einfachem und preiswertem Aufbau ein zuverlässiges Verriegeln einer Buchsenleiste an einer Stiftleiste bei geringem Platzaufwand. Dies ist dadurch möglich, daß die Buchsenleiste und die Stiftleiste durch die sie verbindende C-förmige Klammer als Baueinheit nur unwesentlich vergrößert werden. Darüber hinaus ist auch ein äußerst geringer zusätzlicher Raumaufwand erforderlich, um die Klammer von der Buchsenleiste bzw. Stiftleiste zu lösen.

Weitere Merkmale und Vorteile der Erfindung ergeben sich aus der folgenden Beschreibung, welche in Verbindung mit den beigefügten Zeichnungen die Erfindung anhand von Ausführungsbeispielen erläutert. Es zeigen :
Fig. 1 eine teilweise schematische perspektivische Ansicht einer erfindungsgemäßen Steckeranordnung in zusammengestecktem Zustand,
Fig. 2 eine perspektivische Darstellung einer erfindungsgemäßen Klammer in vergrößertem Maßstab,
Fig. 3 eine perspektivische teilweise schematische Ansicht einer erfindungsgemäßen Steckeranordnung, bei welcher die Buchsenleiste mit einer weiteren Leiterplatte verbunden ist,
Fig. 4 einen Teilschnitt durch eine Stiftleiste mit zwei Reihen von Anschlußstiften und einer eingesetzten Klammer,
Fig. 5 eine perspektivische schematische Teilansicht einer erfindungsgemäßen Steckeranordnung gemäß einer zweiten Ausführungsform der Erfindung,
Fig. 6 eine Draufsicht auf eine C-förmige Klammer gemäß einer weiteren Ausführungsform der Erfindung und
Fig. 7 eine perspektivische Darstellung der C-förmigen Klammer nach Fig. 6 als Riegelanordnung für eine Buchsenleiste und eine Stiftleiste.

In der Fig. 1 erkennt man eine allgemein mit 10 bezeichnete Steckeranordnung, umfassen eine Stiftleiste 12, die über rechtwinklig abgewinkelte Anschlußstifte 14 mit einer Leiterplatte 16 verbunden ist, eine Buchsenleiste 18, die mit einem Flachbandkabel 20 verbunden ist sowie zwei Klammern 22, welche die Stiftleiste 12 und die Buchsenleiste 18 in zusammengestecktem Zustand verriegeln.

Die Klammer 22 besitzt gemäß Fig. 2 eine im wesentlichen C-förmige Gestalt mit einem Mittelabschnitt 24, einer zur Anlage an der Buchsenleiste 18 bestimmten kürzeren C-Klaue 26 und einer zum Hintergreifen der Stiftleiste 12 bestimmten längeren C-Klaue 28. Die einzelnen Abschnitte der Klammer 24 weisen einen im wesentlichen quadratischen oder rechteckigen Querschnitt auf, so daß die Klammer 22 mit ihren Außenflächen glatt an den Teilen 12, 18 der Steckeranordnung 10 sowie der Oberfläche der Leiterplatte 16 anliegt.

Der Endabschnitt der C-Klaue 28 besitzt einen gegenüber dem restlichen Teil dieser C-Klaue verminderten Querschnitt und ist durch einen V-förmigen Spalt 30 in zwei Gabelenden oder Zungen 32, 34 gespalten. Die innere Zunge 34 ist dabei zur Anlage an der Stiftleiste 12 bestimmt, während die äußere Zunge 32 eine nach außen weisende Rastnase 36 trägt, die durch eine Aussparung 38 an der Außenseite der C-Klaue 28 gebildet ist. Der Innenabstand A der beiden C-Klauen 26 und 28 oder die Länge des Mittelabschnittes 24 entspricht möglichst genau der in Steckrichtung gemessenen Gesamtabmessung von Stiftleiste 12 und Buchsenleiste 18 in deren zusammengestecktem Zustand. Wenn die Buchsenleiste 18 auf die Stiftleiste 12 aufgesteckt ist, werden die Klammern 22 seitlich aufgeschoben, so daß die kürzere C-Klaue 26 die Buchsenleiste 18 hintergreift und die C-Klaue 28 mit ihren Zungen 34 und 32 unter die Anschlußstifte 14 eingeschoben wird. Da die in Längsrichtung der C-Klaue 28 gemessene Breite B der Aussparung 38 (Fig. 2) dem Abstand zweier Anschlußstifte 14 zuzüglich deren Durchmesser entspricht, rastet die Rastnase 36 hinter dem - in Einschubrichtung der C-Klaue 28 betrachtet - zweiten Anschlußstift 14 ein, wenn der erste Anschlußstift zur Anlage an der durch die Querschnittsverminderung der C-Klaue 28 gebildeten Schulter 40 anstößt. Dadurch ist ein unverrückbarer Sitz der Klammer 22 in der in der Fig. 1 dargestellten Stellung gewährleistet. Die Buchsenleiste 18 kann sich nicht unbeabsichtigt von der Stiftleiste 12 lösen.

Das Lösen der Klammer 22 kann in der Weise erfolgen, daß entweder zunächst die Zunge 32 mit der Rastnase 36 in Richtung auf die Stiftleiste 12 gedrückt und die Klammer 22 dann in Richtung des Pfeiles C herausgezogen wird oder indem die kürzere C-Klaue 26 in Richtung des Pfeiles D von der Buchsenleiste 18 weggeschwenkt wird, wobei unter Auslenkung der Zunge 34 ebenfalls die Zunge 32 in Richtung auf die Stiftleiste 12 verschwenkt wird, so daß die C-Klaue 28 unter den Anschlußstiften 14 hervorgezogen werden kann.

Die Klammer 22 besteht vorzugsweise aus einem spritzfähigen Kunststoff, der darüber hinaus so weit wärmebeständig sein soll, daß die gesamte Steckeranordnung in ein Lötbad getaucht werden kann.

Die Fig. 3 zeigt eine etwas abgewandelte Ausführungsform der Steckeranordnung, wobei die Buchsenleiste 18 nicht mit einem Flachbandkabel sondern mit einer weiteren Leiterplatte 42 verbunden ist, die als Träger für elektronische Bauelemente dient. In diesem Falle muß die Abmessung A der Klammer um die Stärke der Leiterplatte 42 vergrößert werden. Alle übrigen Elemente der Steckeranordnung können dagegen völlig gleich bleiben.

Fig. 4 läßt die Ausbildung der C-Klaue 28 der Klammer 22 für den Fall erkennen, daß in der Stiftleiste 12 zwei Reihen von Anschlußstiften 14 vorgesehen sind. Die Abmessungen des in seinem Querschnitt verminderten Abschnittes der C-Klaue 28 müssen dann so gewählt sein, daß die Zungen 32 und 34 zwischen die beiden Stiftreihen geschoben werden können wie dies in Fig. 4 dargestellt ist. Im übrigen kann die Klammer 22 in der Weise ausgebildet sein, wie sie anhand der Fig. 1 und 2 beschrieben wurde.

Die Anordnung gemäß Fig. 5 unterscheidet sich von der bisher beschriebenen Steckeranordnung dadurch, daß die die Stiftleiste 12 hintergreifende C-Klaue 28 der Klammer 22 nur eine Zunge 44 aufweist, deren Rastnase 46 nicht von der Stiftleiste 12 wegweist, sondern parallel zu dieser gerichtet ist, so daß sie einen senkrecht zur Stiftleiste 12 gerichteten Anschlußstift oder einen Abschnitt desselben hintergreifen kann, wie dies in Fig. 5 dargestellt ist. Gegebenenfalls können auch zwei derartige Zungen 44 so gegeneinander versetzt vorgesehen sein, daß ihre Rastnasen 46 einander zugekehrt sind und den Anschlußstift 14 von unten und oben zugleich umgreifen. Damit ist ein sicherer Halt der Klammer 22 auch dann gewährleistet, wenn sie nicht auf einer Leiterplatte aufliegt, wie dies in den Fig. 1 und 3 dargestellt ist.

Die Figuren 6 und 7 zeigen eine weitere Ausführungsform der Erfindung. In Fig. 6 ist eine C-förmige Klammer 52 dargestellt, die im wesentlichen aus einem Mittelabschnitt 54 und zwei C-Klauen 56 und 58 besteht. Die C-Klaue 56 ist hakenförmig ausgebildet, und ihre Innenseite steht unter einem geringen Winkel a schräg zu der inneren Längsseite des Mittelabschnittes 54. Der Mittelabschnitt 54 ist in dem Bereich 51 in Richtung zur C-Klaue 58 hin verjüngt, so daß er nahe der C-Klaue 58 elastisch verformt wird, wenn er aus einem entsprechend verformbaren Material, beispielsweise Kunststoff, besteht und durch Krafteinwirkung auf die C-Klaue 56 gegenüber der C-Klaue 58 verbogen wird. Die C-Klaue 58 bildet mit ihrer Innenseite gleichfalls einen geringen Schrägungswinkel gegenüber der inneren Längsseite des Mittelabschnitts 54. was in Fig. 6 durch einen Winkel β angedeutet ist, um den die Längsachse des Mittelabschnitts 54 gegenüber der Innenseite der C-Klaue 58 vom rechten Winkel abweicht. Durch dieses Konvergieren der beiden C-Klauen 56 und 58 wird ein Klemmsitz der C-förmigen Klammer 52 an zwei durch sie verbundenen Elementen verursacht.

Die C-Klaue 58 hat als elastisch verformbaren Abschnitt einen Materialsteg 59, der sich dadurch ergibt, daß eine im dargestellten Ausführungsbeispiel rechteckförmige Aussparung 57 die C-Klaue 58 durchsetzt. Auf dem Materialsteg 59 sitzt an der Außenseite eine Rastnase 53, mit der die C-Klaue 58 in noch zu beschreibender Weise an einem Anschlußstift 14 verrastet werden kann. Die C-Klaue 58 ist ferner an ihrer Außenseite nahe dem Übergang zum Mittelabschnitt 54 mit einer Werkzeug-Eingriffsnut 55 versehen, in die ein Werkzeug eingesetzt werden kann, um, wie bereits beschrieben, die C-Klaue 58 aus ihrem Sitz an einer Stiftleiste zu entfernen.

Der Materialsteg 59 kann an seinen Enden mit der C-Klaue 58 einstückig verbunden sein. Ebenso wäre es möglich, den Materialsteg 59 als eine auslenkbare Zunge auszubilden, indem an seinem einen Ende ein Einschnitt in der C-Klaue 58 vorgesehen wäre. Es ist dadurch möglich, die Rasteigenschaften der Rastnase 53 dem jeweiligen Einsatzfall der C-förmigen Klammer 52 anzupassen.

Fig. 7 zeigt die C-förmige Klammer 52 in perspektivischer Darstellung in dem an eine Buchsenleiste 18 und eine Stiftleiste 12 angesetzten Zustand. Die hakenförmige C-Klaue 56 hintergreift die Buchsenleiste 18, während die C-Klaue 58 die Stiftleiste 12 hintergreift, wobei die Rastnase 53 mit einem aus der Stiftleiste 12 herausgeführten Anschlußstift 14 verrastet ist. Die perspektivische Darstellung läßt besonders deutlich die Zuordnung zwischen Rastnase 53, Materialsteg 59 und Aussparung 57 erkennen. Wenn die in Fig. 7 dargestellte C-förmige Klammer 52 zum Lösen der Verbindung zwischen Buchsenleiste 18 und Stiftleiste 12 geöffnet werden soll, so muß die C-Klaue 56 und damit der Mittelabschnitt 54 in der dargestellten Pfeilrichtung D von der Anordnung abgebogen werden. Dies ist durch die Verjüngung des Mittelabschnitts 54 im Bereich 51 möglich, so daß dort eine elastische Verformung erfolgt. Die Buchsenleiste 18 kann dann von der Stiftleiste 12 getrennt und gegebenenfalls durch eine andere ersetzt werden. Anschließend kann die C-Klaue 56 infolge der Elastizität des Materials der C-förmigen Klammer 52 wieder in ihre die Buchsenleiste 18 hintergreifende Lage gebracht werden. Während dieser Vorgänge bleibt die C-Klaue 58 in ihrer die Stiftleiste 12 bzw. den Anschlußstift 14 hintergreifenden Lage unverändert, so daß durch das Lösen der C-förmigen Klammer 52 und das anschließende Wiederansetzen keine Beeinträchtigung des Sitzes an der Stiftleiste 12 zu befürchten ist.

Die perspektivische Darstellung in Fig. 7 zeigt ferner, daß im Falle eines Abbrechens des Mittelabschnitts 54 von der C-Klaue 58 leicht ein Werkzeug in die Nut 55 und an die Bruchstelle der C-Klaue 58 angesetzt werden kann, um diese aus ihrem Sitz an der Stiftleiste 12 zu entfernen.

Aus der vorstehenden Beschreibung eines Ausführungsbeispiels ergibt sich allgemein, daß der Mittelabschnitt 54 auch insgesamt verjüngt sein kann, ohne daß seine Funktion dadurch beeinträchtigt wird. Es ist ferner möglich, die C-Klaue 58 auch so zu verwirklichen, daß die Rastnase 53 nicht an ihrer Außenseite, sondern an der in Fig. 7 oberen Seite vorgesehen ist, so daß auch die Aussparung 57 um 90° gegenüber der Darstellung in Fig. 7 verdreht vorzusehen ist. In diesem Falle würde die Rastnase 53 dann unter dem horizontalen Abschnitt des Anschlußstiftes 14 hindurchzuführen sein.

## Patentansprüche

1. Steckeranordnung, umfassend eine Anschlußstifte (14) zur Verbindung mit einer Leiterplatte (16) tragende Stiftleiste (12) und eine auf die Anschlußstifte (14) aufsteckbare Buchsenleiste (18) die im aufgesteckten Zustand an der ' Stiftleiste (12) durch mindestens eine C-förmige Klammer (22; 52) verriegelbar ist, umfassend einen Mittelabschnitt (24 ; 54) dessen Länge (A) gleich der in Steckrichtung gemessenen Abmessung der zusammengesteckten Teile (12, 18) ist, und an den Enden des Mittelabschnittes (24 ; 54) ansetzende C-Klauen (26, 28 ; 56, 58), welche die zusammengesteckten Teile (12, 18) hintergreifen, dadurch gekennzeichnet, daß an einer C-Klaue (28 ; 58) mindestens ein elastisch verformbarer Abschnitt (32 ; 44 ; 59) ausgebildet ist, der eine Rastnase (36; 46 ; 53) zum Hintergreifen eines aus der Stiftleiste (12) herausragenden Anschlußstiftes (14) trägt.

2. Steckeranordnung nach Anspruch 1, dadurch gekennzeichnet, daß die Klammer (22) aus einem wärmebeständigen Kunststoff besteht.

3. Steckeranordnung nach Anspruch 1 oder 2. dadurch gekennzeichnet, daß der elastisch verformbare Abschnitt (32: 44 ; 59) einstückig mit der Klammer (22 ; 52) ausgebildet ist.

4. Steckeranordnung nach einem der Ansprüche 1 bis 3, dadurch gekennzeichnet, daß der elastisch verformbare Abschnitt als auslenkbare Zunge (32 ; 44) ausgebildet ist.

5. Steckeranordnung nach Anspruch 4, dadurch gekennzeichnet, daß die die Stiftleiste (12) hintergreifende C-Klaue (28) der Klammer (22) unter Bildung zweier Zungen (32, 34) gabelförmig gespalten ist, von denen mindestens eine eine Rastnase (36) trägt.

6. Steckeranordnung nach Anspruch 5, dadurch gekennzeichnet, daß der gabelförmige Endabschnitt der die Stiftleiste hintergreifenden C-Klaue (28) einen gegenüber den übrigen Klammerabschnitten (24, 26) verminderten Querschnitt aufweist.

7. Steckeranordnung nach einem der Ansprüche 1 bis 6, dadurch gekennzeichnet, daß der Querschnitt der Klammerabschnitte (24, 26, 28) im wesentlichen rechteckig, vorzugsweise quadratisch ist.

8. Steckeranordnung nach der Ansprüche 1 bis 6, dadurch gekennzeichnet, daß der Mittelabschnitt (54) zumindest teilweise in Richtung zu der die Stiftleiste (12) hintergreifenden C-Klaue (58) hin verjüngt ausgebildet ist.

9. Steckeranordnung nach Anspruch 8, dadurch gekennzeichnet, daß mindestens eine C-Klaue (56, 58) mit dem Mittelabschnitt (54) einen Winkel (α, β) einschließt, der geringfügig kleiner als der von den beiden durch die C-förmige Klammer (52) umschlossenen Seiten der Buchsenleiste (18) bzw. der Stiftleiste (12) gebildete Winkel ist.

10. Steckeranordnung nach Anspruch 8 oder 9, dadurch gekennzeichnet, daß der elastisch verformbare Abschnitt der die Stiftleiste (12) hintergreifenden C-Klaue (58) als ein Materialsteg (59) ausgebildet ist, der eine die C-Klaue (58) durchsetzende Aussparung (57) begrenzt.

11. Steckeranordnung nach einem der Ansprüche 8 bis 10, dadurch gekennzeichnet, daß die die Stiftleiste (12) hintergreifende C-Klaue (58) an ihrer Außenseite nahe dem Übergang zum Mittelabschnitt (54) eine Werkzeug-Eingriffsnut (55) aufweist.

12. Steckeranordnung nach einem der Ansprüche 1 bis 11, wobei die Stiftleiste in einem Abstand nebeneinander verlaufende Stiftreihen trägt, dadurch gekennzeichnet, daß der Querschnitt des Endabschnittes der die Stiftleiste hintergreifenden C-Klaue (28) so bemessen ist, daß der Endabschnitt der C-Klaue (28) zwischen die Stiftreihen einschiebbar ist.

13. Steckeranordnung nach einem der Ansprüche 1 bis 12, dadurch gekennzeichnet, daß die die Stiftleiste (12) hintergreifende C-Klaue (28) länger als die andere C-Klaue (26) ist.

## Claims

1. A connector arrangement, comprising a pin strip (12) bearing connecting pins (14) for connection to a printed circuit board (16), and a socket strip (18) which is adapted to be fitted over the connecting pins (14) and which, in the plugged-in state, is lockable on the pin strip (12) by means of at least one C-shaped clamp (22 ; 52), comprising a central portion (24; 25) whose length (A) is equal to the dimension of the plugged-together parts (12, 18) as measured in the plugging-in direction, and, adjoining the ends of the central portion (24 ; 54), C-jaws (26, 28 ; 56, 58), which engage behind the plugged-together parts (12, 18), characterised in that at least one elastically deformable portion (32 ; 44 ; 59) is formed on a C-jaw (28, 58) and bears a catch (36 ; 46 ; 53) to engage behind a connecting pin (14) projecting from the pin strip (12).

2. A connector arrangement according to claim 1, characterised in that the clamp (22) consists of a heat-resistant plastic.

3. A connector arrangement according to claim 1 or 2, characterised in that the elastically deformable portion (32 ; 44 ; 59) is made in one piece with the clamp (22 ; 52).

4. A connector arrangement according to any one of claims 1 to 3, characterised in that the elastically deformable portion is made in the form of a deflectable tongue (32 ; 44).

5. A connector arrangement according to claim 4, characterised in that that C-jaw (28) of the clamp (22) which engages behind the pin strip (12) is bifurcated to form two tongues (32, 34), at least one of which bears a catch (36).

6. A connector arrangement according to claim 5, characterised in that the bifurcated end portion of the C-jaw (28) engaging behind the pin strip has a reduced cross-section in comparison with the rest of the clamp portions (24, 26).

7. A connector arrangement according to any one of claims 1 to 6, characterised in that the cross-section of the clamp portions (24, 26, 28) is substantially rectangular, preferably square.

8. A connector arrangement according to any one of claims 1 to 6, characterised in that the central portion (54) tapers at least partially in the direction of the C-jaw (58) engaging behind the pin strip (12).

9. A connector arrangement according to claim 8, characterised in that at least one C-jaw (56, 58) includes an angle (α, β), with the central portion (54), which angle is slightly less than the angle formed by the two sides of the socket strip (18) and of the pin strip (12) enclosed by the C-shaped clamp (52).

10. A connector arrangement according to claim 8 or 9, characterised in that the elastically deformable portion of the C-jaw (58) engaging behind the pin strip (12) is made in the form of a web of material (59) defining a recess (57) extending through the C-jaw (58).

11. A connector arrangement according to any one of claims 8 to 10, characterised in that the C-jaw (58) engaging behind the pin strip (12) has a tool engagement groove (55) on its outside near the transition to the central portion (54).

12. A connector arrangement according to any one of claims 1 to 11, in which the pin strip bears spaced rows of pins extending side by side, characterised in that the cross-section of the end portion of the C-jaw (28) engaging behind the pin strip is so dimensioned that the end portion of the C-jaw (28) is insertable between the pin rows.

13. A connector arrangement according to any one of claims 1 to 12, characterised in that the C-jaw (28) engaging behind the pin strip (12) is longer than the other C-jaw (26).

## Revendications

1. Dispositif de connexion comprenant une barrette mâle (12) portant des broches de connexion (14) pour la liaison avec un circuit imprimé (16) et une barrette femelle (18) embro- chable sur les broches de connexion (14), qui est verrouillable dans sa position embrochée sur la barrette mâle (12) par au moins une pince (22, 52) en forme de C, comportant une partie centrale (24, 54) dont la longueur A est égale à la dimension prise dans le sens du brochage, des pièces (12, 18) embrochées, et aux extrémités de la partie centrale (24, 54), des pattes du C (26, 28, 56, 58) qui enserre les pièces (12, 18) embrochées, caractérisé en ce que au moins une portion élastiquement déformable (32, 44, 59) est aménagée sur une patte (28, 58) du C, et porte un nez d'encliquetage (36, 46, 53) pour s'accrocher derrière une broche de connexion (14) saillant de la barrette mâle (12).

2. Dispositif de connexion selon la revendication 1, caractérisé en ce que la pince (22) est en une matière plastique stable à la chaleur.

3. Dispositif de connexion selon la revendication 1 ou la revendication 2, caractérisé en ce que la portion élastiquement déformable (32, 44, 59) est en une seule pièce avec la pince (22, 52).

4. Dispositif de connexion selon l'une quelconque des revendications 1 à 3, caractérisé en ce que la partie élastiquement déformable est en forme de languette souple (32, 44).

5. Dispositif de connexion selon la revendication 4, caractérisé en ce que la patte (28) du C de la pince (22) s'appuyant derrière la barrette mâle (12) est fendue en forme de fourchette à deux languettes (32, 34), dont l'une au moins porte le nez d'encliquetage (36).

6. Dispositif de connexion selon la revendication 5, caractérisé en ce que la partie d'extrémité en forme de fourchette de la patte (28) du C prenant appui derrière la barrette mâle est de section plus faible que les autres parties de la pince (24, 26).

7. Dispositif de connexion selon l'une quelconque des revendications 1 à 6, caractérisé en ce que la section transversale des parties de la pince (24, 26, 28) est sensiblement rectangulaire, de préférence carrée.

8. Dispositif de connexion selon l'une quelconque des revendications 1 à 6, caractérisé en ce que la partie centrale (54) est au moins partiellement amincie en direction de la patte du C (58) prenant appui derrière la barrette mâle (12).

9. Dispositif de connexion selon la revendication 8, caractérisé en ce qu'au moins l'une des pattes du C (57, 58) forme avec la partie centrale (54) un angle (α, β) qui est légèrement plus petit que l'angle formé par les faces de la barrette femelle (18), respectivement de la barrette mâle (12), entourées par la pince en C (52).

10. Dispositif de connexion selon la revendication 8 ou la revendication 9, caractérisé en ce que la partie élastiquement déformable de la patte du C (58) prenant appui derrière la barrette mâle (12) est en forme de languette (59) qui est séparée de la patte de C (58) par un évidement traversant (57).

11. Dispositif de connexion selon l'une quelconque des revendications 8 à 10, caractérisé en ce que la patte de C (58) prenant appui derrière la barrette mâle (12) présente sur sa face extérieure proche de son raccordement à la partie centrale (54) une encoche de préhension (55) pour un outil.

12. Dispositif de connexion selon l'une quelconque des revendications 1 à 11, dans lequel la barrette mâle porte des rangées de broches côte à côte, caractérisé en ce que la section transversale de la portion d'extrémité de la patte de C (28) qui prend appui derrière la barrette mâle est de dimension telle que la section d'extrémité de la patte de C (28) peut être glissée entre les rangées de broches.

13. Dispositif de connexion selon l'une quelconque des revendications 1 à 12, caractérisé en ce que la patte de C (28) prenant appui derrière la barrette mâle (12) est plus longue que l'autre patte de C (26).
